# EUROPÄISCHE PATENTSCHRIFT

(11) **EP 1 477 279 B1**
(45) Veröffentlichungstag und Bekanntmachung des Hinweises auf die Patenterteilung: **05.10.2011**
(21) Anmeldenummer: 04004937.1
(22) Anmeldetag: 03.03.2004
(51) Int. Cl.: B25B 27/30

(54) **Spannbacke für einen Federspanner**
Jaw for spring tensioner
Machoire pour compresseur de ressort

(30) Priorität: 10.05.2003 DE 20307331 U
(43) Veröffentlichungstag der Anmeldung: 17.11.2004
(73) Patentinhaber: Hazet-Werk Hermann Zerver GmbH & Co. KG, D-42857 Remscheid (DE)
(72) Erfinder: Hemmerle, Rolf, 42929 Wermelskirchen (DE); Welp, Peter, 42929 Wermelskirchen (DE)
(74) Vertreter: Ksoll, Peter

(56) Entgegenhaltungen:
- DE-C1- 10 109 752

## Beschreibung

Die Erfindung betrifft eine Spannbacke für einen Federspanner und einen Federspanner.

Federspanner werden verwendet, um Schraubenfedern von Kfz-Federdämpferbeinen, insbesondere solche des McPherson-Typs, zusammenzudrücken und auf diese Weise zu spannen. Sie kommen sowohl in Fertigungsbetrieben von Kraftfahrzeugen als auch in Reparaturwerkstätten zum Einsatz.

Ein Federspanner der üblichen Bauart weist eine längenveränderbare Spindel auf, an der mit axialem Abstand zueinander zwei Spannbackenhalter befestigt sind. Die Spannbackenhalter sind mit Parallelführungen versehen, in die sich Spannbacken einschieben lassen. Über die Spannbacken wird die Schraubenfeder des Federdämpferbeins gegriffen und gespannt. Infolge der Auswechselbarkeit der Spannbacken ist es möglich, ein und dasselbe Grundgerät für Schraubenfedern mit unterschiedlichen Durchmessern zu verwenden. Hierzu werden jeweils die Spannbacken der geeigneten Größe in die Parallelführungen eingesetzt.

Federspanner der zuvor beschriebenen Bauart gehen beispielsweise aus der DE 299 17 596 U1 und der DE 92 16 148 U1 hervor. Sie haben sich in der Praxis gut bewährt. Die Spannbacken sind zum Ansetzen an eine Federwindung der Schraubenfeder meist gabelförmig ausgebildet. Diese Ausführungsform stößt jedoch gerade bei starken Federn von großen Stoßdämpfern bzw. Federdämpferbeinen an ihre Grenzen.

Im Umfang der DE 101 09 752 C1 ist eine Spannbacke bzw. ein Greifelement für einen Federspanner beschrieben, die eine im wesentlichen kreisringförmig ausgebildete Auflagefläche aufweist mit einer zentralen Durchtrittsöffnung sowie Öffnungen zur Aufnahme der an einem Federteller vorstehenden Gewindebolzen.

Es gibt Federdämpferbeine mit Dämpferrohren, die über ihre Länge einen unterschiedlichen Querschnittsverlauf besitzen. Die Dämpferrohre weisen beispielsweise einen Längenabschnitt auf, der sich konisch vom Federteller ausgehend im Querschnitt vergrößert. Auch stufenförmig sich verbreiternde Dämpferrohre sind bekannt. Zudem gibt es Ausführungen von Federdämpferbeinen mit Federtellern, die an ihrer von der Schraubenfeder abgewandten Rückseite vorstehende Anschlagnasen aufweisen. Die Anschlagnasen dienen im Kraftfahrzeug zur Befestigung anderer Fahrwerkskomponenten.

Der Erfindung liegt ausgehend vom Stand der Technik die Aufgabe zugrunde, eine für den praktischen Einsatz gut geeignete und sicher handhabbare Spannbacke für einen Federspanner zu schaffen zum Einsatz bei Federdämpferbeinen, die ein Dämpferrohr mit einem sich über die Länge vom Federteller ausgehend vergrößernden Durchmesser aufweisen. Zudem soll die Spannbacke auch für Federdämpferbeine geeignet sein mit Federtellern, die auf ihrer Rückseite eine vorspringende Anschlagnase besitzen.

Die Lösung dieser Aufgabe besteht nach der Erfindung in einer Spannbacke gemäß den Merkmalen von Schutzanspruch 1.

Kernpunkt der Erfindung bildet die Maßnahme, dass die Spannbacke einen Backenkörper aufweist, in dem eine Durchtrittsöffnung für das Dämpferrohr eines Federdämpferbeins vorgesehen ist, welche einen unteren Halbkreisabschnitt und einen gegenüber dem Halbkreisabschnitt seitlich verbreiterten Einführabschnitt besitzt. Die Durchtrittsöffnung ist konfigurativ so gestaltet, dass das Dämpferrohr eines Federdämpferbeins durch den Einführabschnitt im Backenkörper hindurch geführt oder eingelegt werden kann. Der Querschnitt des Einführabschnitts ist entsprechend auf den größten Durchmesser des Dämpferrohrs abgestimmt, wobei die Kontur des Halbkreisabschnitts an den Durchmesser des Dämpferrohrs am Federteller angepasst ist. Die Durchtrittsöffnung im Backenkörper kann grundsätzlich nach oben offen oder geschlossen ausgeführt sein.

Zum Einsetzen des Federdämpferbeins in einen Federspanner wird das Federdämpferbein mit dem freien Ende des Dämpferrohrs durch bzw. in die Durchtrittsöffnung geführt, bis der Federteller am Backenkörper anliegt. Hier kann das Dämpferrohr dann mit einem Teil seines Umfangs formschlüssig in den Halbkreisabschnitt der Durchtrittsöffnung eingelegt werden, wo es sicher gehalten wird.

Die Konfiguration der Durchtrittsöffnung ist erfindungsgemäß auf die Geometrie des Dämpferrohrs und des Federtellers abgestimmt. Eine vom Federteller in Richtung zum Dämpferrohr vorstehende Anschlagnase kann durch bzw. in die Durchtrittsöffnung hindurch kragen. In diesem Zusammenhang weist die Durchtrittsöffnung vorteilhafterweise oberhalb des Einführabschnitts einen etwa rechteckig konfigurierten Kopfabschnitt auf, wie dies Schutzanspruch 2 vorsieht. Der Kopfabschnitt ist speziell zum Durchtritt einer Anschlagnase durch die Spannbacke vorgesehen.

Gemäß den Merkmalen von Schutzanspruch 3 ist die Durchtrittsöffnung bezogen auf ihre vertikale Mittelquerebene symmetrisch gestaltet. Sie weist so eine schlüssellochartige Konfiguration auf und ist sowohl für linke als auch für rechte Federdämpferbeine geeignet.

Nach den Merkmalen von Schutzanspruch 4 weist der Backenkörper einen gekröpften Bereich auf. Auch diese Maßnahme trägt zu einer optimalen Anpassung der Geometrie an die Konfiguration eines Federtellers bei.

Der gekröpfte Bereich ist als Schrägabschnitt ausgebildet und besitzt zumindest in einer Flachseite eine Ausnehmung (Schutzanspruch 5). Die Ausnehmung trägt in erster Linie zur Gewichtsoptimierung bei und kann zudem als Beschriftungsfeld genutzt werden. Vorzugsweise ist an beiden Flachseiten des Schrägabschnitts, also in der Oberseite als auch in der Unterseite eine Ausnehmung vorgesehen.

Gemäß den Merkmalen von Schutzanspruch 6 weist die Spannbacke einen gabelförmig gestalteten Kopplungsabschnitt mit zwei Schenkeln auf zum Eingriff in den Spannbackenhalter eines Federspanners. Diese Maßnahme gewährleistet eine zuverlässige Halterung der Spannbacke am Federspanner in bekannter Weise und eine schnelle Austauschbarkeit. In der Praxis sind am Kopplungsabschnitt Verriegelungselemente vorgesehen, die mit entsprechenden Verriegelungselementen an den Spannbackenhaltern zusammenwirken, um eine Lagefixierung der Spannbacke im Spannbackenhalter sicherzustellen.

Auch wenn die Durchtrittsöffnung im Backenkörper grundsätzlich nach oben offen sein kann, ist eine vorteilhaft weiterbildende Ausführung des Erfindungsgegenstands in den Merkmalen von Schutzanspruch 7 zu sehen. Danach weist der Backenkörper eine rechteckige geschlossene Außenkontur auf. Diese Maßnahme trägt zur Erhöhung der Sicherheit bei den Montage- bzw. Demontagearbeiten bei, da ein Herausrutschen oder -springen des Dämpferbeins aus der Spannbacke infolge der geschlossenen Außenkontur unterbunden wird.

Schließlich zielt Schutzanspruch 8 auf einen Federspanner mit einer erfindungsgemäßen Spannbacke ab, der rationelle und sichere Montage- bzw. Demontagearbeiten an einem Federdämpferbein ermöglicht.

Die Erfindung ist nachfolgend anhand der Zeichnungen näher beschrieben. Es zeigen:
- Figur 1: in perspektivischer Darstellungsweise einen Federspanner mit eingelegtem Federdämpferbein;
- Figur 2: die Darstellung von Figur 1 in einer Seitenansicht;
- Figur 3: die Darstellung von Figur 2 in einer Stirnansicht gemäß dem Pfeil III;
- Figur 4: eine erfindungsgemäße Spannbacke in einer Perspektive;
- Figur 5: die Spannbacke von Figur 4 in einer Draufsicht und
- Figur 6: einen vertikalen Querschnitt durch die Spannbacke der Figur 5 entlang der Linie A-A.

Die Figuren 1 bis 3 zeigen einen Federspanner 1 zum Spannen einer Schraubenfeder 2 von Kfz-Federdämpferbeinen 3, insbesondere von Schraubenfedern des sogenannten McPherson-Typs.

Der Federspanner 1 umfasst im wesentlichen einen als Spindel 4 ausgeführten Stellantrieb, die mit zwei Spannbackenhaltern 5, 6 zum Aufsetzen von Spannbacken 7, 8 versehen ist.

Die Spindel 4 weist ein erstes Führungselement in Form eines Führungsrohrs 9 und ein zweites Führungselement in Form eines in dem Führungsrohr 9 verlagerbaren Teleskopierrohrs 10 auf. Das Teleskopierrohr 10 kann im Führungsrohr 9 gleiten. Das äußere Ende 11 des Teleskopierrohrs 10 trägt den Spannbackenhalter 5 und die erste Spannbacke 7. Eine Nut 12 für eine im Führungsrohr 9 sitzende Passfeder gewährleistet die Verdrehsicherheit zwischen dem Führungsrohr 9 und dem Teleskopierrohr 10.

Zur Erzeugung der axialen Verstellbewegung ist in das eine Ende 13 des Führungsrohrs 9 eine Lagerbuchse 14 eingesetzt, in der eine mit einem Außengewinde versehene Spindelstange doppelt gelagert ist. Die Spindelstange verfügt über einen Achsfortsatz, auf dem ein Sechskant 15 drehfest angeordnet ist. Mittels des Sechskantes 15 lässt sich die Spindelstange antreiben. Dies kann beispielsweise über einen Schlagschrauber oder ein anderes geeignetes Drehwerkzeug erfolgen. Das Außengewinde der Spindelstange kämmt hierbei mit einem Innengewinde, welches sich in einer Gewindebuchse im Teleskopierrohr 10 befindet. Auf diese Weise wird jede Drehbewegung der Spindelstange in eine Axialbewegung des Teleskopierrohrs 10 innerhalb des Führungsrohrs 9 umgesetzt. Diese Axialbewegung wird über die Spannbackenhalter 5, 6 auf die Spannbacken 7, 8 übertragen, wodurch eine Schraubenfeder gespannt bzw. entspannt werden kann.

Mit 16 ist ferner ein Spannblock bezeichnet, der auf der den Spannbackenhaltern 5, 6 abgewandten Seite des Führungsrohrs 9 festgelegt ist. Über den Spannblock 16 lässt sich der Federspanner 1 im Bedarfsfalle zur Erleichterung der Montagearbeiten in einen Schraubstock einspannen.

Die beiden Spannbacken 7 bzw. 8 sind unterschiedlich gestaltet. Die Spannbacke 7 am Ende 11 des Teleskopierrohrs 10 ist in Bildebene nach oben offen ausgeführt. Sie weist eine U-förmige Greifgabel 17 auf, die räumlich gekrümmt entsprechend dem Steigungsverlauf einer Federwindung der Schraubenfeder 2 gestaltet ist. In den Spannbackenhalter 5 wird die Spannbacke 7 mit einem gabelförmigen Kopplungsabschnitt 18 eingesetzt.

Die andere Spannbacke 8 ist anhand der Figuren 4 bis 6 un Detail beschrieben. Sie weist einen Backenkörper 19 mit einer Durchtrittsöffnung 20 auf. Die Spannbacke 8 dient zur Anlage an einen die Schraubenfeder 2 einseitig begrenzenden Federteller 21 des Federdämpferbeins 3. Das Federdämpferbein 3 besitzt ein Dämpferrohr 22 mit einem im Außendurchmesser variierenden Querschnitt. Ein erster vom Federteller 21 ausgehender Längenabschnitt 23 mit einem Durchmesser D1 verbreitert sich über einen konischen Längenabschnitt 24 in Richtung zum freien Ende 25 hin bis zum Längenabschnitt 26 mit einem über den Durchmesser D1 größeren Durchmesser D2. Hieran schließt sich abgestuft ein im Durchmesser kleinerer Rohrfortsatz 27 an.

Die Durchtrittsöffnung 20 weist einen Einführabschnitt 28 auf, der gegenüber einem sich unterhalb des Einführabschnitts 28 befindlichen Halbkreisabschnitt 29 durch Ausbauchungen 30 seitlich verbreitert ist. Durch den Einführabschnitt 28 der Durchtrittsöffnung 20 wird das Dämpferrohr 22 des Federdämpferbeins 3 beim Einsetzen in den Federspanner 1 mit seinem freien Ende 25 hindurch geführt, bis der Federteller 21 des Federdämpferbeins 3 die Innenseite 31 des Backenkörpers 19 kontaktiert. Die Geometrie des Halbkreisabschnitts 29 ist auf den Durchmesser D1 bzw. den Außenumfang des Dämpferrohrs 21 im Längenabschnitt 23 am Übergang zum Federteller 21 abgestimmt. Das Dämpferrohr 22 kann dann nach dem Einführvorgang am Backenkörper 19 anliegend in den Halbkreisabschnitt 29 eingelegt werden, wo es formschlüssig gehalten wird.

Man erkennt, dass der Backenkörper 19 eine in sich geschlossene rechteckige Außenkontur 32 besitzt mit zwei die Durchtrittsöffnung 20 begrenzenden Seitenschenkeln 33 und einem oberen Quersteg 34. Die Durchtrittsöffnung 20 weist ferner oberhalb des Einführabschnitts 28 einen etwa rechteckig konfigurierter Kopfabschnitt 35 auf. Dieser dient insbesondere zum Durchtritt einer auf der Rückseite 36 des Federtellers 21 in Richtung zur Spannbacke 8 vorstehenden Anschlagnase 37 des Federtellers 21.

Die Durchtrittsöffnung 20 ist bezogen auf ihre vertikale Mittelquerebene VME symmetrisch gestaltet. Demzufolge kann die Spannbacke 8 bzw. der Federspanner 1 sowohl für linke als auch für rechte Federdämpferbeine 3 eines Kraftfahrzeugs verwendet werden. Insbesondere können die Anschlagnasen 37 an den Federtellern 21 einmal auf der linken Seite und zum anderen auf der rechten Seite des Kopfabschnitts 35 durch die Durchtrittsöffnung 20 kragen.

Der Backenkörper 19 weist einen gekröpften Bereich 38 auf, der als Schrägabschnitt 39 ausgebildet ist. Sowohl in der unteren Flachseite 40 als auch in der oberen Flachseite 41 des Schrägabschnitts 39 ist eine Ausnehmung 42 bzw. 43 vorgesehen. Die Ausnehmungen 42, 43 dienen der Gewichtsoptimierung der Spannbacke 8 und können zudem als Schriftfelder genutzt werden.

Die Spannbacke 8 wird in bekannter Weise form- und kraftschlüssig in den Spannbackenhalter 6 am Führungsrohr 9 eingesetzt. Hierzu schließt sich an den Backenkörper 19 ein gabelförmiger Kopplungsabschnitt 44 an. Dieser weist zwei seitliche Schenkel 45, 46 auf, mit dem die Spannbacke 8 in Parallelführungen des Spannbackenhalters 6 eingeführt und dort verriegelt wird. Im Spannbackenhalter 6 wird die Spannbacke 8 über kraft- und formschlüssig miteinander in Eingriff kommende Verriegelungselemente gesichert. Ein Verriegelungselement 47 ist in den Figuren 4 und 5 im Schenkel 45 exemplarisch angedeutet. In der Praxis haben sich Verriegelungselemente 47 in Form von federbelasteten Bolzen, die in entsprechende Gegenaufnahmen eingreifen, als besonders geeignet erwiesen.

### Bezugszeichenaufstellung

- 1 -: Federspanner
- 2 -: Schraubenfeder
- 3 -: Federdämpferbein
- 4 -: Spindel
- 5 -: Spannbackenhalter
- 6 -: Spannbackenhalter
- 7 -: Spannbacke
- 8 -: Spannbacke
- 9 -: Führungsrohr
- 10 -: Teleskopierrohr
- 11 -: Ende v. 10
- 12 -: Nut
- 13 -: Ende v. 9
- 14 -: Lagerbuchse
- 15 -: Sechskant
- 16 -: Spannblock
- 17 -: Greifgabel
- 18 -: Kopplungsabschnitt
- 19 -: Backenkörper
- 20 -: Durchtrittsöffnung
- 21 -: Federteller
- 22 -: Dämpferrohr
- 23 -: Längenabschnitt v. 22
- 24 -: Längenabschnitt v. 22
- 25 -: Ende v. 22
- 26 -: Längenabschnitt v. 22
- 27 -: Rohrfortsatz
- 28 -: Einführabschnitt
- 29 -: Halbkreisabschnitt
- 30 -: Ausbauchung
- 31 -: Innenseite
- 32 -: Außenkontur
- 33 -: Seitenschenkel
- 34 -: Quersteg
- 35 -: Kopfabschnitt
- 36 -: Rückseite v. 21
- 37 -: Anschlagnase
- 38 -: gekröpfter Bereich
- 39 -: Schrägabschnitt
- 40 -: Flachseite v. 39
- 41 -: Flachseite v. 39
- 42 -: Ausnehmung
- 43 -: Ausnehmung
- 44 -: Kopplungsabschnitt
- 45 -: Schenkel
- 46 -: Schenkel
- 47 -: Verriegelungselement

- D1 -: Durchmesser v. 22
- D2 -: Durchmesser v. 22
- VME -: vertikale Mittelquerebene

## Patentansprüche

1. Spannbacke für einen Federspanner zum Spannen der Schraubenfeder eines Federdämpferbeines zur Anlage an einen die Schraubenfeder einseitig begrenzenden Federteller, wobei die
Spannbacke (8) einen Backenkörper (19) mit einer Durchtrittsöffnung (20) für ein Dämpferrohr des Federdämpferbeins aufweist **dadurch gekennzeichnet, dass** die Durchtrittsöffnung (20) einen unteren Halbkreisabschnitt (29) und einen dem gegenüber seitlich verbreiterten Einführabschnitt (28) besitzt.

2. Spannbacke nach Anspruch 1, **dadurch gekennzeichnet, dass** oberhalb des Einführabschnitts (28) ein etwa rechteckig konfigurierter Kopfabschnitt (35) vorgesehen ist.

3. Spannbacke nach Anspruch 1 oder 2, **dadurch gekennzeichnet, dass** die Durchtrittsöffnung (20) bezogen auf ihre vertikale Mittelquerebene (VME) symmetrisch gestaltet list

4. Spannbacke nach einem der Ansprüche 1 bis 3, **dadurch gekennzeichnet, dass** der Backenkörper (19) einen gekröpften Bereich (38) aufweist.

5. Spannbacke nach Anspruch 4, **dadurch gekennzeichnet, dass** der gekröpfte Bereich (38) als Schrägabschnitt (39) ausgebildet ist, weicher zumindest in einer Flachseite (40, 41) eine Ausnehmung (42, 43) aufweist.

6. Spannbacke nach einem der Ansprüche 1 bis 5, **dadurch gekennzeichnent, dass** sich an den Backenkörper (19) ein gabelförmiger Kopplungsabschnitt (44) anschließt mit zwei Schenkeln (45, 46) zum Eingriff in einen Spannbackenhalter (6) des Federspanners.

7. Spannbacke nach einem der Ansprüche 1 bis 6, **dadurch gekennzeichnet, dass** der Backenkörper (19) eine rechteckige geschlossene Außenkontur (32) besitzt.

8. Federspanner zum Spannen der Schraubenfeder eines Federdämpferbeines mit einer Spannbacke (8) nach einem der Ansprüche 1 bis 7.

## Claims

1. Clamping jaw for a spring tensioning device for tensioning the coil spring of a spring-damper strut for abutting a spring seat restricting the coil spring on one side, the clamping jaw (8) having a jaw body (19) with an aperture (20) for an absorber tube of the spring-damper strut, **characterised in that** the aperture (20) has a lower semicircular section (29) and a laterally widening insert section (28) opposite.

2. Clamping jaw according to claim 1, **characterised in that** a head section (35) of a broadly rectangular configuration is provided above the insert section (28).

3. Clamping jaw according to claim 1 or 2, **characterised in that** the aperture (20) is symmetrically designed in relation to its vertical central transversal plane (VME).

4. Clamping jaw according to one of the claims 1 to 3, **characterised in that** the jaw body (19) has a cranked area (38).

5. Clamping jaw according to claim 4, **characterised in that** the cranked area (38) is designed as an inclined section (39) having a recess (42, 43) at least in one flat side (40, 41).

6. Clamping jaw according to one of the claims 1 to 5, **characterised in that** a forkshaped coupling section (44) follows the jaw body (19) with two legs (45, 46) for engaging in a clamping jaw holder (6) of the spring tensioning device.

7. Clamping jaw according to one of the claims 1 to 6, **characterised in that** the jaw body (19) has a rectangular closed outer contour (32).

8. Spring tensioning device for tensioning the coil spring of a spring-damper strut with a clamping jaw (8) according to one of the claims 1 to 7.

## Revendications

1. Mors d'ablocage dévolu à un compresseur de ressorts conçu pour bander le ressort hélicoïdal d'une jambe d'amortisseur à ressort, destiné à prendre appui contre une cuvette délimitant d'un côté ledit ressort hélicoïdal, ledit mors d'ablocage (8) présentant un corps (19) pourvu d'un orifice de passage (20) dédié à une tubulure de ladite jambe d'amortisseur à ressort, **caractérisé par le fait que** l'orifice de passage (20) comprend une zone inférieure semi-circulaire (29) et une zone d'insertion (28) élargie, dans le sens latéral, vis-à-vis de cette dernière.

2. Mors d'ablocage selon la revendication 1, **caractérisé par le fait qu'**une zone frontale (35), de configuration sensiblement rectangulaire, est prévue au-dessus de la zone d'insertion (28).

3. Mors d'ablocage selon la revendication 1 ou 2, **caractérisé par le fait que** l'orifice de passage (20) offre un profil symétrique par rapport à son plan médian transversal vertical (VME).

4. Mors d'ablocage selon l'une des revendications 1 à 3, **caractérisé par le fait que** le corps (19) dudit mors présente une région coudée (38).

5. Mors d'ablocage selon la revendication 4, **caractérisé par le fait que** la région coudée (38) est réalisée sous la forme d'une zone oblique (39), munie d'un évidement (42, 43) dans au moins une face aplatie (40, 41).

6. Mors d'ablocage selon l'une des revendications 1 à 5, **caractérisé par le fait qu'**une zone fourchue d'accouplement (44), située dans la continuité du corps (19) dudit mors, comporte deux branches (45, 46) conçues pour pénétrer dans un support (6) dudit mors d'ablocage du compresseur de ressorts.

7. Mors d'ablocage selon l'une des revendications 1 à 6, **caractérisé par le fait que** le corps (19) dudit mors offre un profil extérieur (32) rectangulaire et fermé.

8. Compresseur de ressorts, conçu pour bander le ressort hélicoïdal d'une jambe d'amortisseur à ressort et équipé d'un mors d'ablocage (8) conforme à l'une des revendications 1 à 7.
